# EUROPÄISCHE PATENTSCHRIFT

(11) **EP 0 892 236 B1**
(45) Veröffentlichungstag und Bekanntmachung des Hinweises auf die Patenterteilung: **25.04.2001**
(21) Anmeldenummer: 98112468.8
(22) Anmeldetag: 03.07.1998
(51) Int. Cl.: F27D 17/00, C21C 7/00, B22D 45/00, B22D 41/015

(54) **Wassergekühlte Pfannenhaube**
Cooled ladle cover
Couvercle refroidi pour poche de coulée

(30) Priorität: 09.07.1997 DE 19729317
(43) Veröffentlichungstag der Anmeldung: 20.01.1999
(73) Patentinhaber: SMS Demag AG, 40237 Düsseldorf (DE)
(72) Erfinder: Kühne, Klaus-Jürgen, 46569 Hünxe (DE); Schubert, Manfred, 46147 Oberhausen (DE)
(74) Vertreter: Valentin, Ekkehard, Dipl.-Ing.

(56) Entgegenhaltungen:
- DE-A- 3 147 337
- DE-A- 3 602 498
- DE-A- 4 224 845
- DE-C- 3 427 086

## Beschreibung

Die Erfindung betrifft eine wassergekühlte, mehrteilige Haube für metallurgische Gefäße, insbesondere Gießpfannen, mit in Rohr-an-Rohr- und/oder Rohr-Spalt-Rohr-Schweißung angeordneten Kühlrohren, mit einer im Deckel der Haube angeordneten Öffnung zum Einsatz eines feuerfesten-Herzstückes zur Durchführung von Elektroden und Öffnungen zur Abführung von Rauchgasen mit einer unteren und oberen Haube.

Bei dem Betrieb von Pfannenöfen zur metallurgischen Nachbehandlung von Stahlschmelzen aus Konvertern, Lichtbogenöfen oder dergleichen ist es üblich, das Austreten der heißen und staubbeladenen Abgase über den Pfannenrand in die Halle dadurch zu verhindern, daß die Absaugung der Abgase durch einen an der Pfannenhaube angebrachten Rohrleitungsstutzen erfolgt. Zusätzlich zur Absaugung über die Öffnungen an der Pfannenhaube werden weitere Absaugstellen an der den Pfannenrand der Stahlgießpfanne überlappenden Pfannenhaube angeordnet bzw. die Pfannenhaube wird auf den Pfannenrand oder eine zusätzliche Einrichtung zur Abstützung aufgelegt.

Aus der DE 31 47 337 C2 ist eine wassergekühlte Haube für metallurgische Gefäße, insbesondere Gießpfannen, mit Kragen und Deckelteil bekannt, die aus dicht an dicht oder mit geringem Spalt angeordneten Kühlrohren, die durch aufgesetzte Kappen zu einer meanderförmigen Kühlwasserführung vereinigt sind, besteht, wobei der Kragen im wesentlichen aus vertikal verlaufenden Kühlrohren aufgebaut ist, das Deckelteil einerseits in Umfangsrichtung verlaufende Kühlrohre und andererseits ein selbsttragendes Herzstück aufweist, wobei das Herzstück drei um 120° versetzte, runde Elektrodendurchführung besitzt und die Elektrodendurchführungen von Kühlkränzen umgeben sind, die aus einer Mehrzahl von übereinander in Umfangsrichtung der Elektrodendurchführungen verlaufenden Kühlrohren aufgebaut sind, die Kühlkränze im Zentrum des Deckelteils zusammengeführt und an die Kühlkränze außenseitig obere Tragflansche angeschweißt sind, die mit Zwickeln zwischen die Elektrodendurchführungen fassen.

Aus der DE 34 27 086 C1 ist ein metallurgisches Gefäß mit einem unter Belassung eines peripheren Luftspaltes darüber angeordneten Hitzeschild bekannt, der mindestens eine Öffnung aufweist, durch die jeweils von außen eine Sonde, Lanze oder Elektrode in den Innenraum des Gefäßes geführt wird und mit einer um den Hitzeschild gelegten, nach unten offenen Absaugehaube, die über den peripheren Luftspalt hinrausreichend das Gefäß umgibt und wobei der zwischen dem Hitzeschild und der Absaughaube gebildete Luftraum an eine Absaugvorrichtung angeschlossen ist. Um ein metallurgisches Gefäß der oben erwähnten Art zu schaffen, das eine Absaugung der Prozeßgase und -stäube und gleichzeitig eine wirksame Abschirmung der Umgebungsluft von der Metallschmelze gewährleistet, wurde innerhalb der Absaughaube eine den peripheren Luftspalt außen vollständig überragende Trennwand angeordnet, die mit der Wandung der Absaughaube eine Ansaugdüse bildet, die das Gefäß umgibt.

Aus der DE 42 24 845 A1 ist eine Vorrichtung zur Abdichtung eines umlaufenden Spaltes zwischen einer Stahlgießpfanne und der wassergekühlten Pfannenhaube eines durch Elektroden beheizten Pfannenofens bekannt. Damit soll verhindert werden, daß die sich bei plötzlicher Zugabe von Zuschlagstoffen und Legierungsmitteln infolge chemischer Reaktion bildende starke Rauchgasmenge ungehindert ins Freie gelangen kann.

Am unteren Teil der Pfannenhaube wird ein gasführendes Rohr angebracht. Durch eine Vielzahl von innerhalb eines Winkelbereichs von 45° nach oben bzw. nach unten angeordnete Bohrungen an diesem Rohr tritt mit Überdruck Gas aus, das einen Gasschleier zur Abdichtung des Spaltes zwischen Stahlgießpfanne und wassergekühlter Pfannenhaube bildet.

Nachteilig bei dem genannten Pfannenhauben ist die ungenügende Abdichtung am oberen Deckelbereich der Durchführung von Lanzen bzw. Elektroden und die mangelnde Absaugung der heißen Rauchgase im oberen. Teil der Pfannenhaube.

Schließlich ist aus der DE 36 02 498 A1 ein Pfannenofen mit einem äußeren Deckel bekannt zum Verschließen der Öffnung der Pfanne sowie mit einem an der Innenseite des äußeren Deckels im vorgegebenen Abstand unter Bildung eines Zwischenraums angeordneten inneren Deckel. Der Absaugvorgang der Gase wird mittels eines Sauggebläses über einen mit dem Zwischenraum zwischen dem äußeren Deckel und dem inneren Deckel in Verbindung stehenden Ansaugkanal durchgeführt.

Der Erfindung liegt daher die Aufgabe zugrunde, die gattungsgemäße Ausführungsform dahingehend auszubilden, daß eine gezielte Absaugung der Rauchgase gleichzeitig an verschiedenen Stellen der wassergekühlten Pfannenhaube durchführbar ist.

Die Lösung der Aufgabe erfolgt entsprechend dem kennzeichnenden Merkmal von Anspruch 1. Die Unteransprüche stellen eine vorteilhafte Ausgestaltung der Erfindung dar.

Bei der erfindungsgemäßen, wassergekühlten Pfannenhaube werden gegenüber den bekannten Pfannenhauben die Rauchgase jeweils mindestens an drei Stellen und in zwei Ebenen abgesaugt. Die Pfannenhaube besteht aus einem äußeren und einem inneren Rohrzylinder, dem unteren Haubenteil, der durch senkrecht angeordnete Kühlrohre, die sowohl außen als auch innen über den Rand der Pfanne nach unten ragen, geteilt wird.

In den unteren Bereich der Haube, der direkt über die in der Pfanne befindlichen Schmelze abgesenkt wird, werden die Rauchgase durch den unteren Teil der wassergekühlten Haube erfaßt und im oberen Teil gezielt an drei Stellen jeweils im Bereich der Elektroden gezielt abgesaugt. Die Gasströme werden außerhalb im Bereich des Übergangs zum stationären Abgasrohr zusammengeführt. Der Anteil der abgezogenen Rauchgasmengen über diesen unteren, inneren Haubenteil beträgt etwa 80 % der Gesamtmenge und liegt in einem Temperaturbereich zwischen 1200 °C und 1400 °C.

Ein weiterer Absaugbereich liegt im oberen Teil der Haube, der sogenannten Sekundärhaube. Dieser Haubenteil ist so ausgeführt, daß möglichst wenig Rauchgase in diesen Bereich eindringen können, da auch hier die senkrechte Kühlrohrwand kreisförmig nach unten auskragt. Wie im unteren Haubenteil auch, werden die dort ankommenden Rauchgase gezielt im Bereich der Elektroden an drei Stellen abgesaugt.

Diese drei Öffnungen in der Sekundärhaube werden in ihrer Dimensionierung so ausgelegt, daß an allen drei Absaugstellen annähernd die gleiche Absaugmenge abgesaugt wird. Durch den Einbau von Blenden kann zusätzlich in einem begrenzten Volumenbereich die abzusaugende Rauchgasmenge den tatsächlichen Betriebsbedingungen der Ofenanlage angepaßt werden.

Die Öffnungen im zylindrischen Teil des oberen Haubenteiles stellen daher sicher, daß eine gleichmäßige Absaugung erfolgt. Die Gasströme werden auch hier außerhalb im Bereich des Überganges zum stationären Abgasrohr zusammengeführt. Um ein Ausschwallen von Rauchgasen durch die drei Ringspalte zwischen Elektroden und dem feuerfesten Material des Herzstückes zu vermeiden und um den Unterdruck im unteren Absaugbereich so klein wie nötig zu halten, werden die Unterdrücke in beiden Absaugebenen getrennt eingestellt. Der Anteil der über die Sekundärhaube bzw. oberen Haubenteil abgezogenen Gasmenge beträgt etwa 20 % der Gesamtmenge und liegt in einem Temperaturbereich zwischen 600° und 1200 °C.

Die gesamte Haube ist wassergekühlt und als Rohr-an-Rohr- und/oder teilweise als Rohr-Spalt-Rohr-Schweißung ausgeführt, wobei die wassergekühlte Arbeitstür pneumatisch geöffnet und verschlossen wird. Durch diese Arbeitstür wird mittels Handlanzen die Temperatur ermittelt und Proben der Schmelze genommen. Ebenso wird der Legierungstrichter pneumatisch verschlossen bzw. geöffnet. Im geöffneten Zustand verhindert eine Luftabschleierung im Fallrohr, das größere Mengen Rauchgas entweichen können.

Der Zugabetrichter für Zuschläge und Legierungen wird als wassergekühlter Stutzen installiert. Dieser wassergekühlte Stutzen wird staubdicht in die Pfannenhaube eingebaut.

Das feuerfeste Herzstück für die Elektrodendurchführungen wird von einem auswechselbaren wassergekühlten Ring aus drei übereinanderliegenden Rohren getragen. Es wird eine Spaltbreite gleich oder kleiner als 25 mm zwischen den Elektroden und der Stampfmasse des Herzstückes angestrebt, um den Rauchgasdurchtritt bzw. Falschluftansaugung in Grenzen zu halten.

Die Kühlwasserversorgung erfolgt über Rohrleitungen mit flexiblen Kompensatoren und deren Verteiler. Für die erfindungsgemäße Pfannenhaube sind Kühlkreisläufe vorgesehen. Hinzu kommen ferner noch zwei Kühlkreisläufe für den Endstutzen des Legierungstrichters sowie für den wassergekühlten Ring des Herzstücks.

Um einen verbesserten Gleichlauf der Haube bei den Hubbewegungen zu erreichen, werden drei Deckelhubzylinder in der Deckelhubvorrichtung installiert. Der Gleichlauf der Pfannenhaube wird über drei Stromregelventile erreicht.

An jedem Zylinder wird die obere Endlage der Pfannenhaube überwacht. Das Hydraulikventil für die Hubbewegungen aller Zylinder wird erst abgeschaltet, wenn alle Zylinder ihre Endlage erreicht haben. Das Absenken der Haube erfolgt dann immer von der gleichen Ausgangsstellung. Die mechanische Anbindung dieser Hydraulikzylinder erfolgt über eine stationäre Ofenbühne.

Der innere Rohrzylinder der Pfannenhaube ragt in Arbeitsposition in die Gießpfanne hinein, der äußere Rohrzylinder wird über dem Pfannenrand außerhalb der Gießpfanne positioniert.

Bei Einsatz von kleineren Gießpfannen mit einem geringeren Fassungsvermögen kann der innere Rohrzylinder auch direkt auf dem Pfannenrand aufgesetzt werden.

Bei Verwendung von Gießpfannen mit einem geringen Fassungsvermögen und einem Pfannendurchmesser, der kleiner als der innere Rohrzylinder der Haube ausgeführt ist, wird der innere Rohrzylinder der Haube über den Pfannenrand abgesenkt. Bei diesem Fall hängt die Haube frei in der Deckelhubvorrichtung oder sie stützt sich auf an der äußeren Seite der Pfanne befestigten Pratzen oder Verstärkungskragen unterhalb der Pfannenoberhaube ab.

Die Erfindung wird anhand von zwei schematischen Zeichnungen nähert erläutert.

Es zeigen:
- Fig. 1: eine Seitenansicht der wassergekühlten Pfannenhaube,
- Fig. 2: eine Draufsicht auf die wassergekühlten Pfannenhauben.

Fig. 1 zeigt eine Seitenansicht der wassergekühlten Pfannenhaube in Arbeitsposition über einer mit einer Schmelze (13) gefüllten Stahlgießpfanne (12), wobei die Elektroden (9) durch das feuerfeste Material (11) des wassergekühlten Herzstückes (18) in die sogenannte Aufheizposition abgesenkt sind.

Die wassergekühlte Pfannenhaube (1, 2, 3) besteht aus in Rohr-an-Rohr- oder Rohr-Spalt-Rohr geschweißten Kühlrohren (8), die vertikal übereinander oder horizontal nebeneinander angeordnet sind.
Der untere, äußere Haubenteil (1) und der untere, innere Haubenteil (2) sind unmittelbar über dem oberen Pfannenrand (22) positioniert und durch Tragarme der Deckelhubvorrichtung (19) an den Kühlwänden (8) befestigt. In den inneren Haubenteil (2) sind die Kühlrohre (8) des oberen Haubenteiles (3) eingelassen. Der innere Rohrzylinder (8.2) der inneren Haube (2) ist länger als der äußere Rohrzylinder (8.1) der äußeren Haube (1) ausgebildet.

Die heißen Rauchgase werden durch Absaugöffnungen (4) in ein erstes Gasführungsrohr (6) gesaugt und von dort einer Hauptentstaubung (20) zugeführt. Die weniger heißen Rauchgase werden durch Absaugöffnungen (5) in ein zweites Gasführungsrohr (7) gesaugt und von dort einer Nebenentstaubung (21) zugeleitet. Frischluft kann durch eine Ansaugöffnung (14) über dem Pfannenrand (23) angesaugt werden. Das feuerfeste Material (11) des Herzstückes (18) wird in einer Öffnung (10) zwischen den wassergekühlten Ringen des Herzstückes (18) angebracht. Eine schwenkbare, gekühlte Arbeitstür (16) ist am Übergang von horizontalen und vertikalen Kühlrohren (8) im oberen Teil des inneren Rohrzylinders (8.2) angeordnet. Die Pfannenhaube (1, 2) kann in Arbeitsposition bis auf den an der Gießpfanne (12) angebrachten Verstärkungskragen (23) oder Pratzen abgesenkt werden.

Fig. 2 zeigt eine Draufsicht auf die wassergekühlte Pfannenhaube (1, 2) mit mittig angeordneter Öffnung (10) und wassergekühltem Ring (18), der zusammen mit der oberen Kühlrohrwand (8) als Auflage für das feuerfeste-Material (11) dient, durch das die Elektroden (9) gleiten.

Die unteren Absaugöffnungen (4) sind mit dem Gasführungsrohr (6) verbunden, die Absaugöffnungen (5) des oberen Haubenteiles (3) sind an das Gasführungsrohr (7) angeschlossen, wobei das Gasführungsrohr (6) an eine Hauptentstaubung (20) und das Gasführungsrohr (7) an eine Nebenentstaubung (21) anschließt.

Eine nicht dargestellte Lanze für Temperaturmessung bzw. Probenahme kann durch die geöffnete Arbeitstür (16), Zuschlagstoffe und Legierungsmittel werden über einen wassergekühlten Trichter (17) in die Gießpfanne mit Schmelze eingeführt. Dieser Zugabetrichter ist in den inneren Rohrzylinder (8.2) der unteren, inneren Haube (2) angeordnet. Die Pfannenhaube (1, 2) ist an drei Tragarmen, der Deckelhubvorrichtung (19), lösbar befestigt.

## Patentansprüche

1. Wassergekühlte, mehrteilige Haube für metallurgische Gefäße mit in Rohr- an Rohr- und/oder Rohr-Spalt-Rohr-Schweißung angeordneten Kühlrohren, mit einer im Deckel der Haube angeordneten Öffnung zum Einsatz eines feuerfesten Herzstückes zur Durchführung von Elektroden und Öffnungen zur Abführung von Rauchgasen, mit einer unteren und oberen Haube,
**dadurch gekennzeichnet,**
daß in der unteren, äußeren Haube (1) eine untere, innere Haube (2) mit mindestens drei Gasabsaugöffnungen (4) und einem Gasführungsrohr (6), daß in der unteren, inneren Haube (2) eine obere Haube (3) mit mindestens drei Gasabzugsöffnungen (5), einem Gasführungsrohr (7) sowie einer Öffnung (10) angeordnet ist.

2. Haube nach Anspruch 1,
**dadurch gekennzeichnet,**
daß die untere, innere Haube (2), die die Form eines inneren Rohrzylinders (8.2) aufweist, länger als die untere, äußere Haube (1), die die Form eines äußeren Rohrzylinders (8.1) aufweist, ausgebildet ist.

3. Haube nach Anspruch 2,
**dadurch gekennzeichnet,**
daß in den inneren Rohrzylinder (8.2) der unteren, inneren Haube (2) ein wassergekühlter Zugabetrichter (17) für Zuschlagstoffe angeordnet ist.

4. Haube nach Anspruch 2,
**dadurch gekennzeichnet,**
daß in dem Übergang von senkrechter und horizontaler Kühlrohrwand (8) des inneren Rohrzylinders (8.2) eine schwenkbare, wassergekühlte Arbeitstür (16) angeordnet ist.

5. Vorrichtung mit einer Haube nach Anspruch 1,
mit einer Hauptentstaubungsanlage (20) und einer Nebenentstaubungsanlage (21), wobei das Gasführungsrohr (6) zur Abführung von heißen Rauchgasen an die Hauptentstaubungsanlage (20) und das Gasführungsrohr (7) zur Abführung von weniger heißen Rauchgasen an die Nebenentstaubungsanlage (21) anschließbar ist.

6. Vorrichtung nach Anspruch 5,
mit einer Deckelhubvorrichtung (16), wobei die Haube (1, 2, 3) als Pfannenhaube an drei Punkten hängend mit der Deckelhubvorrichtung (19) verbindbar ist.

## Claims

1. Water-cooled multi-part hood for metallurgical vessels with cooling pipes arranged in pipe-to-pipe welding and/or pipe-gap-pipe welding, with an opening arranged in the roof of the hood for insertion of a fireproof crossing member for the passage of electrodes and openings for the discharge of flue gases, with a lower and an upper hood, characterised in that a lower inner hood (2) with at least three gas extraction openings (4) and a gas feed pipe (6) is arranged in the lower outer hood (1) and that an upper hood (3) with at least three gas extraction openings (5), a gas feed pipe (7) as well as an opening (10) is arranged in the lower inner hood (2).

2. Hood according to claim 1, characterised in that the lower inner hood (2), which has the form of an inner tubular cylinder (8.2), is constructed to be longer than the lower outer hood (1), which has the form of an outer tubular cylinder (8.1).

3. Hood according to claim 2, characterised in that a water-cooled feed hopper (17) for additives is arranged in the inner tubular cylinder (8.2) of the lower inner hood (2).

4. Hood according to claim 2, characterised in that a pivotable water-cooled work door (16) is arranged in the transition from vertical and horizontal cooling tube wall (8) of the inner tubular cylinder (8.2).

5. Device with a hood according to claim 1, with a main dust removal plant (20) and an auxiliary dust removal plant (21), wherein the gas conducting pipe (6) for discharge of hot flue gases is connectible to the main dust removal plant (20) and the gas conducting pipe (7) for discharge of lesser hot flue gases is connectible to the auxiliary dust removal plant (21).

6. Device according to claim 5, with a cover lifting device (16), wherein the hood (1, 2, 3) is connectible as a ladle hood at three points to be suspended by the cover lifting device (19).

## Revendications

1. Couvercle en plusieurs parties et refroidi à l'eau pour des récipients métallurgiques, comportant des tubes de refroidissement agencés en disposition soudée tube-contre-tube et/ou tube-intervalle-tube, comprenant une ouverture ménagée dans la couverture du couvercle en vue de l'insertion d'une pièce centrale réfractaire pour le passage d'électrodes, et des ouvertures pour l'évacuation de gaz brûlés, et présentant un couvercle inférieur et un couvercle supérieur,
caractérisé en ce qu'il est prévu dans le couvercle inférieur extérieur (1) un couvercle intérieur inférieur (2) présentant au moins trois ouvertures d'aspiration de gaz (4) et un tube de conduite de gaz (6), et en ce qu'il est prévu dans le couvercle inférieur intérieur (2) un couvercle supérieur (3) qui présente au moins trois ouvertures d'évacuation de gaz (5), un tube de conduite de gaz (7) ainsi qu'une ouverture (10).

2. Couvercle selon la revendication 1,
caractérisé en ce que le couvercle inférieur intérieur (2), qui présente la forme d'un cylindre tubulaire intérieur (8.2), est réalisé plus long que le couvercle inférieur extérieur (1), lequel présente la forme d'un cylindre tubulaire extérieur (8.1).

3. Couvercle selon la revendication 2,
caractérisé en ce qu'il est prévu une trémie d'apport (17) refroidie à l'eau, pour des produits additifs, agencée dans le cylindre tubulaire intérieur (8.2) du couvercle inférieur intérieur (2).

4. Couvercle selon la revendication 2,
caractérisé en ce qu'il est prévu une porte de travail pivotante et refroidie à l'eau (16), agencée dans la transition de la paroi tubulaire de refroidissement verticale et de la paroi tubulaire de refroidissement horizontale (8) du cylindre tubulaire intérieur (8.2).

5. Appareil comprenant un couvercle selon la revendication 1,
comprenant une installation de dépoussiérage principale (20) et une installation de dépoussiérage annexe (21), dans laquelle le tube de conduite de gaz (6) pour l'évacuation des gaz brûlés chaud est susceptible d'être raccordé à l'installation de dépoussiérage principale (20), et le tube de conduite de gaz (7) pour l'évacuation de gaz brûlés moins chaud est susceptible d'être raccordé à l'installation de dépoussiérage annexe (21).

6. Appareil selon la revendication 5,
comprenant un dispositif de levage de couvercle (19), et dans lequel le couvercle (1, 2, 3), à titre de couvercle de poche de coulée, est susceptible d'être relié au dispositif de levage de couvercle (19) de façon suspendue en trois points.
